# EUROPÄISCHE PATENTSCHRIFT

(11) **EP 3 795 782 B1**
(45) Veröffentlichungstag und Bekanntmachung des Hinweises auf die Patenterteilung: **27.11.2024**
(21) Anmeldenummer: 20193893.3
(22) Anmeldetag: 01.09.2020
(51) Int. Cl.: E05B 17/20, E05B 63/00, E05B 15/10, E05B 63/24, E05C 7/04

(54) **RIEGEL FÜR EIN GANGFLÜGELSCHLOSS**
LATCH FOR AN ACTIVE LEAF LOCK
PÊNE POUR SERRURE DE BATTANT

(30) Priorität: 18.09.2019 DE 102019125147
(43) Veröffentlichungstag der Anmeldung: 24.03.2021
(73) Patentinhaber: WILKA SCHLIESSTECHNIK GmbH, 42549 Velbert (DE)
(72) Erfinder: Heuer, Stefan, 58802 Balve (DE)
(74) Vertreter: Grundmann, Dirk

(56) Entgegenhaltungen:
- EP-A1- 3 336 287
- DE-A1- 102009 003 860

## Beschreibung

### Gebiet der Technik

Die Erfindung betrifft einen Riegel mit einem Auslöser für ein Schloss, bei dem der in einer vorgeschlossenen Stellung von einer Zuhaltung gegen eine Verlagerung in eine rückgeschlossenen Stellung gesicherte Riegel durch eine Verlagerung des dem Riegel zugeordneten Auslösers von einer Bereitschaftsstellung in eine Auslösestellung bewirkte Aufhebung der Zuhaltung durch Druck auf eine Riegelstirnfläche in die rückgeschlossene Stellung verlagerbar ist, wobei der Auslöser einen in einer Lageraussparung einer Breitseitenfläche des Riegels einliegenden Lagerschenkel und einen im Bereich einer Stirnfläche des Riegels angeordneten, sich an den Lagerschenkel anschließenden Tastkopf aufweist.

Die Erfindung betrifft darüber hinaus ein Schloss mit einem derartigen Riegel und mit einem derartigen Auslöser.

### Stand der Technik

Ein Riegel der zuvor beschriebenen Art wird an einem Gangflügelschloss verwendet, wie es beispielsweise in der DE 10 2012 111 526 A1 offenbart wird. Ein derartiges Gangflügelschloss wird an einem Gangflügel verwendet, der mit einem Standflügel eine zweiflügelige Tür ausbildet. Im Standflügel befindet sich ein Standflügelschloss, wie es beispielsweise in der DE 10 2016 108 706 A1 offenbart ist. Das Gangflügelschloss besitzt einen Riegel, der in eine Riegeleintrittsöffnung des Standflügelschlosses eintritt. Dort befindet sich ein Riegelauswerfer, der beispielsweise von einem Elektromotor oder manuell angetrieben den Riegel des Gangflügelschlosses aus der Riegeleintrittsöffnung herausdrücken kann, um eine automatische Öffnung der zweiflügeligen Tür zu bewirken. Der Riegel des Gangflügelschlosses ist von einer Zuhaltung gegen ein Rückschließen aus einer vorgeschlossenen Stellung gehemmt. Um diese Hemmung aufzuheben ist am Riegel des Gangflügelschlosses ein Auslöser vorgesehen, der in einer Bereitschaftsstellung mit einem Tastkopf über die vordere Stirnfläche des Riegels hinausragt. Er kann auch in der vorderen Stirnfläche liegen. In beiden Fällen ist vorgesehen, dass der Riegelauswerfer zunächst gegen den Auslöser tritt, um diesen gegenüber dem Riegel zu verlagern. Der Auslöser besitzt Mittel, beispielsweise eine Steuerschräge, mit der die Zuhaltung aus der Hemmstellung gebracht werden kann, so dass der Riegel mit dem Riegelauswerfer zurück geschoben werden kann, so dass er aus der Riegeleintrittsöffnung herausgetreten ist. Die Tür kann dann geöffnet werden.

Die DE 10 2009 003 860 A1 beschreibt ein Schloss mit einem Riegel, bei dem der Riegel einen zur Stirnseite offenen Schacht aufweist, in dem ein Auslöser verschieblich gelagert ist. Die DE 197 40 449 C1 und DE 197 40 448 C1 beschreiben ein Schloss mit einem Riegel, der eine Aussparung aufweist, in der ein Taster einliegt. Der Taster ist in der Aussparung verschieblich gelagert und besitzt ein plattenförmiges Bauteil.

Die EP 3 336 287 A1 beschreibt eine Verriegelungsanordnung für eine zweiflügelige Tür, bei der im Schlossriegel ein geführtes Entriegelungselement angeordnet ist.

### Zusammenfassung der Erfindung

Der Erfindung liegt die Aufgabe zugrunde, den Riegel gebrauchsvorteilhaft und montagetechnisch weiterzubilden.

Gelöst wird die Aufgabe durch die in den Ansprüchen angegebene Erfindung, wobei die Unteransprüche vorteilhafte Weiterbildungen der in den nebengeordneten Ansprüchen angegebenen Erfindung darstellen.

Zunächst und im Wesentlichen wird vorgeschlagen, dass sich an einen Tastkopf nicht nur ein Lagerschenkel, sondern auch ein Halteschenkel anschließt. Halteschenkel und Lagerschenkel verlaufen bevorzugt in etwa parallel zueinander. Der Halteschenkel ist kürzer als der Lagerschenkel. Zwischen Lagerschenkel und Halteschenkel kann sich ein Freiraum in Form eines Zwischenraumes befinden. In diesem Zwischenraum kann ein materialstärkenverminderter Abschnitt des Riegels liegen. Die beiden Schenkel (Lagerschenkel und Halteschenkel) können bei der Verlagerung des Auslösers von der Bereitschaftsstellung in die Auslösestellung beidseitig entlang des materialstärkenverminderten Abschnitts des Riegels gleiten. In einer bevorzugten Ausgestaltung der Erfindung kann ferner vorgesehen sein, dass vom Lagerschenkel ein Vorsprung abragt. Dieser Vorsprung kann in eine Ausnehmung einer der beiden Riegelbreitseitenflächen eingreifen. In der Auslösestellung kann sich dieser Vorsprung an einer Stützschulter des Riegelkörpers abstützen. Die Stützschulter verhindert, dass der Auslöser über die Bereitschaftsstellung hinaus von der Auslösestellung wegbewegt werden kann. In der Betriebsstellung, in der der Vorsprung an der Stützschulter anliegt, liegt der materialstärkenverminderte Abschnitt im Zwischenraum zwischen Lagerschenkel und Halteschenkel. In einer Weiterbildung der Erfindung wird der Auslöser von einem Federelement beaufschlagt. Das Federelement beaufschlagt den Auslöser bevorzugt in die Auslösestellung. Das Federelement kann eine Wendelgangdruckfeder sein, die in einer Ausnehmung einliegt. Es handelt sich insbesondere um dieselbe Ausnehmung, in die auch der Vorsprung eingreift. Das Federelement kann somit mit einem Ende zumindest mittelbar den Vorsprung beaufschlagen. Es kann sich mit einem anderen Ende an einer zweiten Stützschulter abstützen, wobei diese Stützschulter von einer Wandung der Ausnehmung gebildet sein kann. Die erste Stützschulter kann von einem Stützelement gebildet sein. Das Stützelement kann insbesondere in der Ausnehmung einliegen. Es kann einen Kopf aufweisen. In einer bevorzugten Ausgestaltung der Erfindung stützt sich das auf den Vorsprung wirkende Ende des Federelementes an dem Kopf des Stützelementes ab. Ein anderes Ende des Stützelementes kann sich an einer dritten Stützschulter abstützen, die ebenfalls von einem Vorsprung oder dergleichen der Ausnehmung ausgebildet sein kann. In einer Variante der Erfindung kann vorgesehen sein, dass eine Stirnkante des Tastkopfes in der Bereitschaftsstellung über die Stirnfläche des Riegels hinausragt. Es kann aber auch vorgesehen sein, dass die Stirnkante des Tastkopfes in der Bereitschaftsstellung genau in der Stirnfläche des Riegels liegt. In beiden Fällen ist vorgesehen, dass sich der Tastkopf in Richtung auf den Riegel verlagern lässt. Bei der ersten Variante kann die Stirnkante des Tastkopfes in der Auslösestellung in der Stirnfläche des Riegels liegen. Es kann ferner vorgesehen sein, dass die Lageraussparung in einer der beiden Breitseiten, in der der Lagerschenkel des Auslösers gelagert ist, eine zur Breitseitenfläche offenen Nut ist. Diese Nut erstreckt sich um die Stirnfläche des Riegels herum. Die Nut besitzt somit einen Abschnitt, in dem der Halteschenkel gelagert ist, einen Abschnitt, in dem der Tastkopf gelagert ist und einen Abschnitt, in dem der Halteschenkel gelagert ist. In einer der Betriebsstellungen des Auslösers können Lagerschenkel, Halteschenkel und Tastkopf bündig in den Breitseiten und der Stirnfläche des Riegels einliegen. In einer Variante der Erfindung weist ein dem Tastkopf gegenüberliegendes Ende des Lagerschenkels eine Steuerschräge auf, die in der Auslösestellung in eine Tourenausnehmung des Riegels eingreift. In die Tourenausnehmung tritt eine Zuhaltung, um den Riegel in der vorgeschlossenen Stellung gegen ein Zurückdrücken zu hemmen. Durch Verlagern des Auslösers von der Bereitschaftsstellung in die Auslösestellung greift die Steuerschräge an der Zuhaltung an und verlagert die Zuhaltung in eine Freigabestellung, so dass der Riegel zurückgeschoben werden kann. Der Riegel kann darüber hinaus eine weitere Steuerschräge aufweisen, entlang der die Zuhaltung gleiten kann, wenn der Riegel beispielsweise von einem Riegelauswerfer zurückverlagert wird. Hierdurch kann beispielsweise ein Zuhaltungsschieber, der die Zuhaltung trägt, verlagert werden.

In einer bevorzugten Ausgestaltung der Erfindung besitzt der Boden einer rückseitigen Lageraussparung 5", in der der Halteschenkel 8 gelagert ist, eine Vertiefung. Die Vertiefung kann eine Schräge sein, so dass sich in einer Stellung, in der der Lagerschenkel vorschriftsmäßig in der Lageraussparung einliegt, ein im Querschnitt dreieckiger Freiraum ausbildet. Mit dieser keilförmigen Vertiefung wird die Montage des Auslösers erleichtert. Bei der Montage kann der Lagerschenkel eine Winkelstellung zur Breitseitenfläche des Riegels einnehmen. Der Halteschenkel kann hakenartig über den materialstärkenverminderten Abschnitt geschoben werden. Dabei gleitet das freie Ende des Halteschenkels in die Vertiefung. Nachfolgend wird der Auslöser in die ordnungsgemäße Stellung geschwenkt. Das Stützelement und das von ihm getragene Federelement können dabei mit einem geeigneten Werkzeug in der Ausnehmung fixiert werden, so dass das Stützelement vom Vorsprung übergriffen wird. Bei dem in die Lageraussparung Hineinschwenken des Lagerschenkels entfernt sich das freie Ende des Halteschenkels aus der Vertiefung des Bodens der Lageraussparung.

### Kurze Beschreibung der Zeichnungen

Ein Ausführungsbeispiel der Erfindung wird nachfolgend anhand beigefügter Zeichnungen erläutert. Es zeigen:
- Fig. 1: ein erfindungsgemäßes Schloss mit abgenommener Schlossdecke und aus dem Schlosskasten herausgefahrenen Riegel 1, wobei ein Auslöser 6 eine Bereitschaftsstellung einnimmt,
- Fig. 2: eine Darstellung gemäß Figur 1 jedoch mit von der Bereitschaftsstellung in eine Auslösestellung verlagertem Auslöser 6,
- Fig. 3: einen Schnitt gemäß der Linie III-III in Figur 2,
- Fig. 4: einen Schnitt gemäß der Linie IV-IV in Figur 3,
- Fig. 5: eine perspektivische Darstellung eines erfindungsgemäßen Riegels 1 geschnitten gemäß der Schnittlinie III-III in Figur 1,
- Fig. 6: eine Darstellung gemäß Figur 5 jedoch in einer Betriebsstellung gemäß Figur 2,
- Fig. 7: eine perspektivische Darstellung des Riegels jedoch mit Blick auf die andere Breitseite 3
- Fig. 8: eine Explosionsdarstellung des Riegels 1,
- Fig. 9: eine Schnittdarstellung zur Verdeutlichung der Montage des Auslösers 6 am Riegel 1.

### Beschreibung der Ausführungsformen

Die Figuren 1 und 2 zeigen die wesentlichen Elemente eines erfindungsgemäßen Schlosses. In einem Schlosskasten befindet sich ein Zuhaltungsschieber 23, der parallel zu einem Stulp 21 verschiebbar ist. Der Zuhaltungsschieber 23 trägt eine Zuhaltung 20, die in einer Verriegelungsstellung (Figur 1) in einer Tourenöffnung 19 eines Riegels 1 einliegt. Dadurch ist der Riegel 1 gegen ein Zurückdrücken in den Schlosskasten gesperrt. Im Riegel befindet sich ein Auslöser 6, der einen Tastkopf 9 aufweist. Auf der dem Tastkopf gegenüberliegenden Seite besitzt der Auslöser 6 eine Steuerschräge 18. Die Steuerschräge 18 liegt in der in der Figur 1 dargestellten Bereitschaftsstellung des Auslösers 6 außerhalb der Tourenöffnung 19.

Wird beispielsweise von einem Riegelauswerfer eines Standflügelschlosses in der oben beschriebenen Weise der Auslöser 6 durch Druck auf seinen Tastkopf 9 in Richtung auf den Schlosskasten bzw. den Stulp 21 verlagert, so verschiebt sich der Auslöser 6 innerhalb einer ihn lagernden Lageraussparung 5 derart, dass die Steuerschräge 18 in die Tourenausnehmung 19 hineinfährt, um die Zuhaltung 20 aus der Tourenausnehmung heraus zu verlagern. Der Riegel 1 kann dann aus der in der Figur 2 dargestellten Auslösestellung weiter in eine nicht dargestellte vollständig zurückgeschlossene Stellung verlagert werden. Auf diesem Weg wandert die Zuhaltung 20 entlang einer vom Riegel ausgebildeten Steuerschräge 24, um so den Zuhaltungsschieber 23 weiter zu verlagern.

Der erfindungsgemäße Riegel besitzt einen Auslöser 6, der einen länglichen, schmalen Lagerschenkel 7 aufweist. Der Lagerschenkel 7 ist in einer Lageraussparung 5 in Form einer Nut in der ersten Breitseitenfläche 2 verschieblich gelagert. An einem Ende besitzt der Lagerschenkel 7 die oben erwähnte Steuerschräge 18. Der Lagerschenkel 7 ist mit seinem gegenüberliegenden Ende mit einem Tastkopf 9 verbunden, der in der Bereitschaftsstellung über die Stirnfläche 4 des Riegels 1 hinausragt.

Der Tastkopf 9 ist zudem mit einem Halteschenkel 8 verbunden. Der Halteschenkel 8 ist wesentlich kürzer als der Lagerschenkel 7, verläuft aber parallel zum Lagerschenkel 7. Zwischen dem Halteschenkel 8 und dem Lagerschenkel 7 erstreckt sich ein Zwischenraum 8'. In diesen Zwischenraum 8' erstreckt sich ein materialstärkenverminderter Abschnitt 11 des Riegels. Die Lageraussparung 5 erstreckt sich um die Stirnfläche 4 des Riegels 1 herum und bildet somit eine kopfseitige Lageraussparung 5' und eine rückseitige Lageraussparung 5", wobei die rückseitige Lageraussparung 5" der zweiten Breitseitenfläche 3 zugeordnet ist.

Wird der Auslöser 6 in die in den Figuren 2 und 4 dargestellte Auslösestellung verlagert, so liegt die Stirnkante 9' des Tastkopfes 9 bündig in der Stirnfläche 4.

Die erste Breitseitenfläche 2 besitzt eine Ausnehmung 10. Bevorzugt wird die Ausnehmung 10 von einer Vertiefung der Lageraussparung 5 ausgebildet. In der Ausnehmung 10 befindet sich ein Federelement 13, das einen Vorsprung 12 des Auslösers 6 beaufschlagt. Der Vorsprung 12 ist dem Lagerschenkel 7 angeformt und greift in die Ausnehmung 10. Das Federelement 13 ist vorzugsweise eine Wendelgangdruckfeder und stützt sich an einer Wandung der Ausnehmung ab. Ein Ende des Federelementes 13 stützt sich an einer Stützschulter 14 und ein zweites Ende des Federelementes 13 wirkt mittelbar auf den Vorsprung 12, um den Auslöser 6 in die Auslösestellung zu beaufschlagen.

Die Zuhaltung 20 ist in der Lage durch Druck auf die Steuerschräge 18 das Federelement 13 derart zu spannen, dass der Tastkopf 9 die Bereitschaftsstellung einnimmt. In dieser gespannten Stellung stützt sich der Vorsprung 12 an einer Stützschulter 15" ab. Die Stützschulter 15" wird bevorzugt vom Kopf 15' eines Stützelementes 15 ausgebildet. Das Stützelement 15 kann von einem Stift, insbesondere Rundstift, ausgebildet sein, der das Federelement 13 trägt. Der Rundstift durchgreift die Höhlung der wendelgangförmigen Feder 13. Ein dem Kopf 15' gegenüberliegendes Ende des Stützelementes 15 stützt sich an einer Stützschulter 16 ab, die von der Ausnehmung 10 ausgebildet wird.

Der Boden der rückseitigen Lageraussparung 5" ist zurückspringend ausgebildet, so dass sich daran der Halteschenkel 8 in einer in der Figur 9 dargestellten Montagestellung anlegen kann. In dieser Stellung nimmt der Lagerschenkel 7 des Auslösers 6 eine Winkelstellung zum Riegel 1 ein. Mit einem geeigneten, nicht dargestellten Werkzeug kann das Stützelement 15 und das von ihm getragene Federelement 13 mit gespannter Feder in der Ausnehmung 10 gehalten werden. Ausgehend aus der in Figur 9 dargestellten Stellung kann der Lagerschenkel 7 dann um ein vom Abschnitt 11 gebildeten Schwenklager geschwenkt werden, bis der Vorsprung 12 in die Lageraussparung 5 und die sich daran anschließende Ausnehmung 10 eintritt.

Der so montierte Riegel kann dann in eine Riegeldurchtrittsöffnung 22 des Stulps 21 eingesteckt werden. Die beiden Schmalseitenwände der Riegeldurchtrittsöffnung 22 halten den Lagerschenkel 7 in der Lageraussparung 5.

## Patentansprüche

1. Riegel (1) mit einem Auslöser (6) für ein Schloss, bei dem der in einer vorgeschlossenen Stellung von einer Zuhaltung (20) gegen eine Verlagerung in eine rückgeschlossenen Stellung gesicherte Riegel (1) durch eine Verlagerung des dem Riegel (1) zugeordneten Auslösers (6) von einer Bereitschaftsstellung in eine Auslösestellung bewirkte Aufhebung der Zuhaltung (20) durch Druck auf eine Riegelstirnfläche (4) in die rückgeschlossene Stellung verlagerbar ist, wobei der Auslöser (6) einen in einer Lageraussparung (5) einer Breitseitenfläche des Riegels (1) einliegenden Lagerschenkel (7) und einen im Bereich einer Stirnfläche des Riegels (1) angeordneten, sich an den Lagerschenkel (7) anschließenden Tastkopf (9) aufweist, **gekennzeichnet durch** einen am Tastkopf (9) befestigten, parallel und mit einem Abstand zum Lagerschenkel (7) verlaufenden Halteschenkel (8), wobei ein materialstärkenverminderter Abschnitt (11) des Riegels (1) sowohl in der Bereitschaftsstellung als auch in der Auslösestellung in einen Zwischenraum (8') zwischen dem Lagerschenkel (7) und dem Halteschenkel (8) eingreift.

2. Riegel (1) nach Anspruch 1, **gekennzeichnet durch** einen vom Lagerschenkel (7) in eine Ausnehmung (10) der Riegel-Breitseitenfläche (2) hineinragenden Vorsprung (12), der in der Bereitschaftsstellung in einer eine Verlagerung des Auslösers (6) über die Bereitschaftsstellung hinaus verhindernden Weise an einer ersten Stützschulter (15") anliegt.

3. Riegel (1) nach einem der vorhergehenden Ansprüche, **dadurch gekennzeichnet, dass** der Auslöser (6) von einem Federelement (13) in die Auslösestellung beaufschlagt wird

4. Riegel (1) nach Anspruch 3, **dadurch gekennzeichnet, dass** das Federelement (13) in der Ausnehmung (10) angeordnet ist und/oder dass das Federelement (13) eine Wendelgangdruckfeder ist.

5. Riegel (1) nach Anspruch 4, **dadurch gekennzeichnet, dass** sich das Federelement (13) mit einem Ende zumindest mittelbar am Vorsprung (12) und mit einem anderen Ende an einer zweiten Stützschulter (14) abstützt.

6. Riegel (1) nach einem der Ansprüche 3 bis 5, **dadurch gekennzeichnet, dass** die erste Stützschulter (15") von einem Stützelement (15), insbesondere einem Kopf (15') des Stützelementes (15) gebildet ist, welches Stützelement (15) sich insbesondere an einer dritten Stützschulter (16) des Riegels (1) abstützt.

7. Riegel (1) nach Anspruch 6, **dadurch gekennzeichnet, dass** das Stützelement (15) in der Ausnehmung (10) der Riegelbreitseite gelagert ist.

8. Riegel (1) nach einem der vorhergehenden Ansprüche, **dadurch gekennzeichnet, dass** eine Stirnkante (9') des Tastkopfes (9) in der Bereitschaftsstellung über die Stirnfläche (4) des Riegels (1) hinausragt und/oder in der Auslösestellung in der Stirnfläche (4) liegt.

9. Riegel (1) nach einem der vorhergehenden Ansprüche, **dadurch gekennzeichnet, dass** die Lageraussparung (5) eine zur Breitseitenfläche (2) hin offene Nut ist, die sich um die Stirnfläche (4) des Riegels (1) herum erstreckt.

10. Riegel (1) nach einem der vorhergehenden Ansprüche, **dadurch gekennzeichnet, dass** Tastkopf (9), Halteschenkel (8) und Lagerschenkel (7) des Auslösers (6) in der Auslösestellung flächenbündig in den beiden Breitseiten (2, 3) und der Stirnfläche (4) des Riegels (1) einliegen.

11. Riegel (1) nach einem der vorhergehenden Ansprüche, **dadurch gekennzeichnet, dass** der Boden einer rückseitigen Lageraussparung (5") zur Lagerung des Halteschenkels (8) eine Vertiefung aufweist, in die ein freies Ende des Halteschenkels (8) in einer Montagestellung eingreifen kann, in der der Lagerschenkel (7) eine Winkelstellung zur Riegelbreitseitenfläche (2) einnimmt.

12. Schloss mit einem Riegel (1) und einem Auslöser (6), der in einer vorgeschlossenen Stellung von einer Zuhaltung (20) gegen eine Verlagerung in eine rückgeschlossenen Stellung gesichert ist, wobei in einer Lageraussparung (5) einer Breitseitenfläche (2) des Riegels (1) ein Lagerschenkel (7) des Auslösers (6) einliegt, der einen sich an den Lagerschenkel (7) anschließenden Tastkopf (9) aufweist, wobei eine Zuhaltung (20) vorgesehen ist, die in der vorgeschlossenen Riegelstellung des Riegels (1) in einer Hemmstellung eine Rückverlagerung des Riegels (1) in die rückgeschlossene Stellung hemmt und die bei einer Verlagerung des Auslösers (6) aus einer Bereitschaftsstellung in eine Auslösestellung aus der Hemmstellung verlagert wird, so dass der Riegel (1) durch Druck auf eine Riegelstirnfläche (4) in die rückgeschlossene Stellung verlagerbar ist, **dadurch gekennzeichnet, dass** der Riegel (1) und der Auslöser (6) gemäß einem der vorhergehenden Ansprüche ausgebildet ist.

13. Schloss nach Anspruch 12, **dadurch kennzeichnet, dass** ein dem Tastkopf (9) gegenüberliegendes Ende des Lagerschenkels (7) eine Steuerschräge (18) aufweist, welche in der Auslösestellung in eine Tourenausnehmung (19) des Riegels (1) eingreift, in welche Tourenausnehmung (19) in der Riegelvortrittsstellung die Zuhaltung (20) eintreten kann.

14. Schloss nach Anspruch 12, **dadurch kennzeichnet, dass** das Eintreten der Zuhaltung (20) in die Tourenausnehmung (19) eine Verlagerung des Auslösers in die Bereitschaftsstellung durch Abgleiten der Zuhaltung (20) an der Schrägfläche bewirkt.

15. Schloss gemäß Anspruch 12,13 oder 14, **dadurch gekennzeichnet, dass** der Lagerschenkel (7) des Auslösers (6) zumindest in der vorgeschlossenen Riegelstellung und/oder zumindest in der rückgeschlossenen Riegelstellung an einer Innenwand einer Riegeldurchtrittsöffnung (22) eines Stulps (21) anliegt.

## Claims

1. Bolt (1) with a trigger (6) for a lock, in which the bolt (1), which is secured in a prelocked position by a tumbler (20) against displacement into a relocked position, can be displaced into the relocked position by a displacement of the trigger (6) associated with the bolt (1) from a standby position into a release position by pressure on a bolt end face (4), wherein the trigger (6) has a bearing limb (7), which is located in a bearing recess (5) of a broad side face of the bolt (1), and a sensing head (9), which is arranged in the region of an end face of the bolt (1) and adjoins the bearing limb (7), **characterised by** a retaining leg (8), which is fastened to the sensing head (9), and extending parallel to and at a distance from the bearing limb (7), wherein a section (11) of the bolt (1) with reduced material thickness engages in an intermediate space (8') between the bearing limb (7) and the retaining leg (8) both in the ready position and in the released position.

2. Bolt (1) according to claim 1, **characterised by** a projection (12) which projects from the bearing limb (7) into a recess (10) of the latch broad side surface (2) and which, in the ready position, bears against a first supporting shoulder (15") in such a way as to prevent displacement of the release mechanism (6) beyond the ready position.

3. Bolt (1) according to one of the preceding claims, **characterised in that** the trigger (6) is urged into the trigger position by a spring element (13)

4. Bolt (1) according to claim 3, **characterised in that** the spring element (13) is arranged in the recess (10) and/or **in that** the spring element (13) is a helical compression spring.

5. Bolt (1) according to claim 4, **characterised in that** the spring element (13) is supported with one end at least indirectly on the projection (12) and with another end on a second support shoulder (14).

6. Bolt (1) according to one of claims 3 to 5, **characterised in that** the first support shoulder (15") is formed by a support element (15), in particular a head (15') of the support element (15), which support element (15) is supported in particular on a third support shoulder (16) of the Bolt (1).

7. Bolt (1) according to claim 6, **characterised in that** the supporting element (15) is mounted in the recess (10) of the broad side of the bolt.

8. Bolt (1) according to one of the preceding claims, **characterised in that** an end edge (9') of the sensing head (9) projects beyond the end face (4) of the latch (1) in the ready position and/or lies in the end face (4) in the release position.

9. Bolt (1) according to one of the preceding claims, **characterised in that** the bearing recess (5) is a groove, which is open towards the broadside face (2) and extends around the end face (4) of the bolt (1).

10. Bolt (1) according to one of the preceding claims, **characterised in that** the sensing head (9), holding leg (8) and bearing limb (7) of the release mechanism (6) lie flush in the two broad sides (2, 3) and the end face (4) of the bolt (1) in the release position.

11. Bolt (1) according to one of the preceding claims, **characterised in that** the base of a rear bearing recess (5") for mounting the retaining leg (8) has a depression into which a free end of the retaining leg (8) can engage in an assembly position in which the bearing limb (7) assumes an angular position relative to the latch broad side surface (2).

12. Lock with a bolt (1) and a trigger (6), which is secured in a pre-locked position by a tumbler (20) against displacement into a relocked position, wherein a bearing limb (7) of the trigger (6) lies in a bearing recess (5) of a broad side face (2) of the bolt (1), which bearing limb has a sensing head (9) adjoining the bearing limb (7), wherein a tumbler (20) is provided, which, in the pre-locked locking position of the bolt (1) in an inhibited position, inhibits a return displacement of the bolt (1) into the relocked position and which is displaced from the inhibited position when the trigger (6) is displaced from a standby position into a trigger position, so that the bolt (1) can be displaced into the closed position by pressure on a bolt end face (4), **characterised in that** the bolt (1) and the trigger (6) are designed in accordance with one of the preceding claims.

13. Lock according to claim 12, **characterised in that** one end of the bearing limb (7) opposite the sensing head (9) has a control bevel (18) which, in the release position, engages in a turn recess (19) of the bolt (1), into which turn recess (19) the tumbler (20) can enter in the bolt advance position.

14. A lock according to claim 12, **characterised in that** the entry of the tumbler (20) into the tour recess (19) causes a displacement of the release into the ready position by sliding of the tumbler (20) on the inclined surface.

15. Lock according to claim 12, 13 or 14, **characterised in that** the bearing limb (7) of the trigger (6) rests against an inner wall of a bolt passage opening (22) of a faceplate (21) at least in the forward-closed bolt position and/or at least in the rearward-closed bolt position.

## Revendications

1. Verrou (1), pourvu d'un déclencheur (6) pour une serrure, sur laquelle, le verrou (1) bloqué dans une position de fermeture avancée par une gâchette (20) contre un déplacement dans une position de fermeture reculée est déplaçable dans la position de fermeture reculée par un déplacement du déclencheur (6) associé au verrou (1) d'une position d'attente dans une position de déclenchement, provoquée par annulation de la gâchette (20) par exercice d'une pression sur la face frontale (4) du verrou, le déclencheur (6) comportant une branche d'appui (7) insérée dans un évidement d'appui (5) d'une surface d'un côté large du verrou (1) et une tête de palpage (9), placée dans une zone d'une face frontale du verrou (1), se raccordant sur la branche d'appui (7), **caractérisé par** une branche de retenue (8) fixée sur la tête de palpage (9), s'écoulant à la parallèle de la branche d'appui (7) et avec un écart par rapport à celle-ci, une partie (11) à épaisseur de matériau amoindrie du verrou (1) s'engageant aussi bien dans la position d'attente qu'également dans la position de déclenchement dans un interstice (8') entre la branche d'appui (7) et la branche de retenue (8).

2. Verrou (1) selon la revendication 1, **caractérisé par** une saillie (12), saillant à partir de la branche d'appui (7) dans un évidement (10) de la surface de côté large (2) du verrou, qui dans la position d'attente repose d'une manière empêchant un déplacement du déclencheur (6) au-delà de la position d'attente sur un premier épaulement de soutien (15").

3. Verrou (1) selon l'une quelconque des revendications précédentes, **caractérisé en ce que** le déclencheur (6) est sollicité par un élément à ressort (13) dans la position de déclenchement.

4. Verrou (1) selon la revendication 3, **caractérisé en ce que** l'élément à ressort (13) est placé dans l'évidement (10) et / ou **en ce que** l'élément à ressort (13) est un ressort de pression hélicoïdal.

5. Verrou (1) selon la revendication 4, **caractérisé en ce que** l'élément à ressort (13) est soutenu au moins indirectement par une extrémité sur la saillie (12) et par une autre extrémité sur un deuxième épaulement de soutien (14).

6. Verrou (1) selon l'une quelconque des revendications 3 à 5, **caractérisé en ce que** le premier épaulement de soutien (15") est constitué d'un élément de soutien (15), notamment d'une tête (15') de l'élément de soutien (15), lequel élément de soutien (15) est soutenu notamment sur un troisième épaulement de soutien (16) du verrou (1).

7. Verrou (1) selon la revendication 6, **caractérisé en ce que** l'élément de soutien (15) est logé dans l'évidement (10) du côté large du verrou.

8. Verrou (1) selon l'une quelconque des revendications précédentes, **caractérisé en ce que** dans la position d'attente, une arête frontale (9') de la tête de palpage (9) saillit au-delà de la face frontale (4) du verrou (1) et / ou dans la position de déclenchement se situe dans la face frontale (4).

9. Verrou (1) selon l'une quelconque des revendications précédentes, **caractérisé en ce que** l'évidement d'appui (5) est une rainure ouverte vers la surface de côté large (2), qui s'étend autour de la face frontale (4) du verrou (1).

10. Verrou (1) selon l'une quelconque des revendications précédentes, **caractérisé en ce que** dans la position de déclenchement, la tête de palpage (9), la branche de retenue (8) et la branche d'appui (7) du déclencheur (6) sont insérées à fleur de surface dans les deux côtés larges (2, 3) et dans la face frontale (4) du verrou (1).

11. Verrou (1) selon l'une quelconque des revendications précédentes, **caractérisé en ce que** le fond inférieur d'un évidement d'appui (5") de la face arrière comporte pour le logement de la branche de retenue (8) un creux, dans lequel peut s'engager une extrémité libre de la branche de retenue (8) dans une position de montage, dans laquelle la branche d'appui (7) adopte une position angulaire par rapport à la surface de côté large du verrou.

12. Serrure, pourvue d'un verrou (1) et d'un déclencheur (6), qui dans une position de fermeture avancée, est bloqué par une gâchette (20) contre un déplacement dans une position de fermeture reculée, dans un évidement d'appui (5) d'une surface de côté large (2) du verrou (1) étant insérée une branche d'appui (7) du déclencheur (6) qui comporte une tête de palpage (9) se raccordant sur la branche d'appui (7), une gâchette (20) étant prévue, qui dans la position de fermeture avancée du verrou (1) inhibe dans une position d'inhibition un déplacement arrière du verrou (1) dans la position de fermeture reculée et qui lors d'un déplacement du déclencheur (6) d'une position d'attente dans une position de déclenchement est déplacée hors de la position d'inhibition, de telle sorte que le verrou (1) soit déplaçable par appui sur une face frontale (4) du verrou dans la position de fermeture reculée, **caractérisée en ce que** le verrou (1) et le déclencheur (6) est conçu selon l'une quelconque des revendications précédentes.

13. Serrure selon la revendication 12, **caractérisée en ce qu'**une extrémité de la branche d'appui (7) placée à l'opposée de la tête de palpage (9) comporte une inclinaison de commande (18), laquelle dans une position de déclenchement s'engage dans un évidement de parcours (19) du verrou (1), dans lequel évidement de parcours (19), la gâchette (20) peut pénétrer dans la position avancée du verrou.

14. Serrure selon la revendication 12, **caractérisée en ce que** la pénétration de la gâchette (20) dans l'évidement de parcours (19) provoque un déplacement du déclencheur dans la position d'attente, par dérive de la gâchette (20) sur la surface inclinée.

15. Serrure selon la revendication 12, 13 ou 14, **caractérisée en ce qu'**au moins dans la position de fermeture avancée du verrou et / ou au moins dans la position de fermeture reculée du verrou, la branche d'appui (7) du déclencheur (6) repose sur une paroi interne d'un orifice de passage (22) du verrou d'une têtière (21).
